# FASCICULE DE BREVET EUROPEEN

(11) **EP 3 237 308 B1**
(45) Date de publication et mention de la délivrance du brevet: **21.11.2018**
(21) Numéro de dépôt: 15821175.5
(22) Date de dépôt: 22.12.2015
(51) Int. Cl.: B65F 1/14, B30B 9/30

(54) **DISPOSITIF DE COMPACTAGE MANUEL DE DÉCHETS**
MANUELLE ABFALLKOMPAKTIERUNGSVORRICHTUNG
DEVICE FOR MANUALLY COMPACTING WASTE

(30) Priorité: 23.12.2014 EP 14199963
(43) Date de publication de la demande: 01.11.2017
(73) Titulaire: Waste Allocation Systems SA, 1350 Orbe (CH)
(72) Inventeur: TRABER, Alexandre, 1007 Lausanne (CH); JAQUES, Jean-Christophe, 1007 Lausanne (CH)
(74) Mandataire: Ganguillet, Cyril
(86) Numéro de dépôt international: PCT/IB2015/059866
(87) Numéro de publication internationale: WO 2016/103169

(56) Documents cités:
- CN-U- 202 967 226
- DE-U1- 29 922 265
- JP-U- S 592 705
- KR-Y1- 200 436 616
- US-A- 1 190 393
- US-A- 5 115 736
- US-A1- 2005 217 512

## Description

### Domaine technique

La présente invention concerne un dispositif de compactage manuel de déchets.

Il est notamment destiné à permettre le tassement des ordures ménagères dans les poubelles domestiques et dans tout autre récipient contenant des déchets recyclables.

### Etat de la technique

Actuellement, il est usuel pour un particulier d'être équipé d'une ou plusieurs poubelles domestiques à l'intérieur de laquelle ou desquelles il place ses différents types de déchets ménagers. Ce type de poubelle domestique se présente souvent sous la forme d'un récipient cylindrique ouvert à son extrémité supérieure et à l'intérieur duquel on peut placer un sac plastique destiné à contenir les déchets. Pour des raisons écologiques, il est préférable d'utiliser de manière optimale le volume interne de ces sacs plastiques en essayant de tasser au maximum les déchets contenus à l'intérieur. Cette opération de tassement n'est toutefois pas pratique à exécuter du fait que l'utilisateur doit se servir de ses mains pour appuyer sur le dessus du sac ou sur les déchets, avec un risque relativement élevé de se salir les mains, voire de se blesser. Par ailleurs, selon le type de déchets, cette opération peut ne pas être réalisable. En particulier, dans le cas de déchets en verre, le tassement à la main est à proscrire.

Le document coréen KR 200 436 616 Y1 divulgue un dispositif de compactage manuel de déchets contenus dans un récipient, comprenant :
- un bâti comprenant une plaque-support destinée à être posée et/ou fixée au sol et deux montants latéraux, respectivement un montant latéral gauche et un montant latéral droit, solidaires de ladite plaque-support et s'étendant de manière perpendiculaire à celle-ci, ladite plaque-support et lesdits montants latéraux délimitant un espace central apte à recevoir un récipient contenant des déchets,
- un seul levier, actionnable à la main, fixé de manière pivotante autour d'un axe de pivotement parallèle à un plan défini par la plaque-support,
- une barre de poussée à l'extrémité inférieure de laquelle est fixée une plaque de compression, ladite barre de poussée étant reliée audit levier par l'intermédiaire d'au moins un moyen de liaison de manière à la déplacer vers le sol ou à l'éloigner du sol, permettant ainsi de rapprocher, respectivement d'éloigner, la plaque de compression de la plaque-support depuis une position d'équilibre dans laquelle elle repose sur les déchets à compacter.

### Divulgation de l'invention

La présente invention vise donc à proposer un dispositif de compactage de déchets permettant de résoudre les problèmes susmentionnés.

A cet effet, conformément à l'invention, il est proposé un dispositif de compactage manuel de déchets contenus dans un récipient comprenant :
- un bâti comprenant une plaque-support destinée à être posée et/ou fixée au sol et deux montants latéraux, respectivement un montant latéral gauche et un montant latéral droit, solidaires de ladite plaque-support et s'étendant de manière perpendiculaire à celle-ci, ladite plaque-support et lesdits montants latéraux délimitant un espace central apte à recevoir un récipient contenant des déchets,
- deux leviers actionnables à la main, à savoir un levier gauche fixé de manière pivotante au montant latéral gauche autour d'un axe de pivotement gauche et un levier droit fixé de manière pivotante au montant latéral droit autour d'un axe de pivotement droit, lesdits axes de pivotement gauche et droit étant parallèles et définissant un plan parallèle à un plan défini par la plaque-support,
- au moins une barre de poussée à l'extrémité inférieure de laquelle est fixée une plaque de compression, ladite barre de poussée étant reliée audit levier gauche et/ou droit par l'intermédiaire d'au moins un moyen de liaison apte à coulisser le long dudit levier gauche et/ou droit et configuré pour agir sur ladite barre de poussée sous l'action dudit levier gauche et/ou droit de manière à la déplacer vers le sol ou à l'éloigner du sol, permettant ainsi de rapprocher, respectivement d'éloigner, la plaque de compression de la plaque-support depuis une position d'équilibre dans laquelle elle repose sur les déchets à compacter.

D'autres caractéristiques importantes du dispositif de la présente invention sont également définies dans les revendications dépendantes 2 à 15.

Le dispositif ainsi configuré permet de compacter des déchets contenus dans un récipient disposé sous la plaque de compression, du fait de la poussée vers le bas générée lors de l'abaissement simultané des leviers gauche et droit et transmise à la ou les barres de poussée et à la plaque de compression solidaire de celle(s)-ci. Cette poussée tasse les déchets dans le fond du récipient. Par ailleurs, du fait de la position sensiblement symétrique des leviers gauche et droit par rapport à la ou les barres de poussée et de leur orientation opposée, l'effort exercé par l'utilisateur au moment du tassement est réparti de manière équilibrée sur les montants latéraux gauche et droit, évitant ainsi un déséquilibrage du dispositif de compactage. Finalement, la capacité du moyen de liaison entre le levier gauche et/ou droit et la ou les barres de poussée de coulisser le long dudit levier gauche et/ou droit évite que la ou les barres de poussée ne pivote(nt) conjointement avec celui-ci ou ceux-ci et permet de maintenir la plaque de compression alignée avec le récipient tout au long du tassement, ce qui facilite grandement le compactage des déchets.

### Brève description des dessins

D'autres avantages et caractéristiques de la présente invention seront mieux compris à la lecture de plusieurs modes particuliers de réalisation de l'invention et en référence aux dessins dans lesquels:
- la figure 1 représente une vue en perspective d'un premier mode de réalisation d'un dispositif conforme à l'invention;
- les figures 2a, 2b et 2c représentent respectivement les vues de face, de profil et de dessus du dispositif représenté sur la figure 1;
- les figures 3a à 3d représentent des vues en perspective agrandies de plusieurs moyens de liaison utilisables dans le dispositif de la figure 1 pour relier les leviers gauche et droit à la barre de poussée;
- la figure 4 représente une vue en perspective d'un deuxième mode de réalisation d'un dispositif conforme à l'invention;
- les figures 5a à 5d représentent les vues en perspective du dispositif représenté sur la figure 1 au fur et à mesure de l'opération de compactage des déchets.

### Description détaillée d'un mode d'exécution de l'invention

En référence aux figures 1 et 2a à 2c, il est représenté un mode de réalisation du dispositif selon la présente invention.

Dans ce mode de réalisation, le dispositif 10 est formé d'un bâti 11 destiné à être posé et/ou fixé sur le sol. Ce bâti 11 comprend une plaque-support 12 plate définissant sensiblement un plan P, deux montants latéraux, respectivement gauche 13a et droit 13b, étant solidaires de ladite plaque-support et s'étendant perpendiculairement au plan P. L'espace libre délimité par les montants latéraux 13a, 13b et par la plaque-support 12 est configuré pour recevoir un récipient 20 contenant les déchets à compacter. Dans la variante représentée, ce récipient 20 est de forme cylindrique, la base du cylindre définissant une ellipse. Il est clair que d'autres formes sont envisageables pour la base. En particulier, une base de forme rectangulaire, carrée ou circulaire serait également possible. Le récipient 20 repose à son extrémité inférieure sur la plaque-support 12 et est ouvert à son extrémité supérieure 20a de manière à permettre l'introduction d'une plaque de compression destinée à appuyer sur les déchets contenus dans le récipient comme décrit en détail plus avant. Chaque montant latéral 13a, 13b est muni à son extrémité supérieure d'une tête fourchue 13c, 13d munie de deux dents plates parallèles, l'espace intercalaire entre lesdites dents étant adapté à recevoir l'extrémité inférieure d'un levier gauche 14a ou droit 14b respectivement, lesdits leviers 14a, 14b étant fixés de manière pivotante sur les montants latéraux gauche et droit 13a, 13b respectivement autour d'axes de pivotement gauche et droit Xa, Xb respectivement, par exemple au moyen d'un arbre fixé à ses deux extrémités aux dents de la tête 13c, 13d respectivement. Comme représenté sur la figure 2b, les axes de pivotement Xa, Xb seront avantageusement parallèles au plan P, le plan P1 défini par lesdits axes étant parallèle au plan P comme représenté sur la figure 2a. Dans la position représentée sur la figure 1, les leviers gauche et droit 14a, 14b ont été relevés au maximum sous l'effet de la traction manuelle exercée par l'utilisateur sur des poignées 14c, 14d disposées à l'extrémité libre des leviers gauche et droit respectivement, de telle sorte qu'ils s'étendent de manière oblique depuis leur point de fixation sur leur montant latéral respectif vers le haut et vers la droite, pour le levier gauche 14a, et vers le haut et vers la gauche, pour le levier droit 14b. Il en résulte une disposition en ciseau des deux leviers qui assure un encombrement minimum du dispositif dans le sens de la largeur, c'est-à-dire dans une direction perpendiculaire aux axes Xa et Xb et parallèle au plan P. L'utilisation de deux leviers s'avère également avantageuse par rapport à un levier unique car elle permet de répartir l'effort exercé par l'utilisateur sur les deux montants latéraux du dispositif. Une variante à un seul levier présenterait ainsi le désavantage de transmettre cet effort au seul montant gauche ou droit, ce qui risquerait de déséquilibrer le dispositif et pourrait dans certains cas aboutir à une rupture du point de fixation du levier sur son montant. Dans la variante représentée, cette disposition en ciseau des leviers 14a, 14b n'est toutefois possible que si les montants latéraux gauche et droit 13a et 13b sont décalés longitudinalement, c'est-à-dire décalés selon une direction parallèle aux axes Xa et Xb, tel qu'illustré sur les figures 2b et 2c. Dans l'intervalle séparant les deux leviers 14a, 14b vient se loger une barre de poussée 15 orientée perpendiculairement au plan P, la direction Y définie par la barre de poussée étant avantageusement maintenue équidistante des axes Xa et Xb au moyen d'un élément de guidage 18. Comme illustré sur la figure 1, l'élément de guidage 18 pourra notamment être constitué d'un élément tubulaire creux 18c à l'intérieur duquel coulisse la barre de poussée 15, ledit élément tubulaire creux étant relié aux montants latéraux gauche 13a et droit 13b par des traverses gauche 18a et droite 18b respectivement. À l'extrémité inférieure de la barre de poussée 15 est fixée une plaque de compression 16 destinée à être introduit à l'intérieur du récipient 20 au fur et à mesure de la descente de la barre de poussée 15, comprimant ainsi les déchets contenus à l'intérieur dudit récipient. A cet effet, la plaque de compression 16 possédera avantageusement une forme externe et des dimensions sensiblement identiques à celles de la base du cylindre défini par le récipient de manière à assurer une compression uniforme de tous les déchets. Dans la configuration représentée, cette plaque de compression 16 possède un pourtour externe de forme ovale dont les dimensions sont légèrement inférieures à celles de l'ouverture supérieure 20a du récipient 20. La barre de poussée 16 est par ailleurs reliée à son extrémité supérieure aux leviers 14a, 14b par l'intermédiaire de deux éléments de liaison gauche 17a et droit 17b respectivement. Comme illustré en détail sur la figure 3a, chacun des éléments de liaison 17a, 17b comprend une partie tubulaire creuse de forme parallélépipédique à l'intérieur de laquelle coulisse l'un des leviers, à savoir le levier gauche 14a à l'intérieur de l'élément de liaison gauche 17a et le levier droit 14b à l'intérieur de l'élément de liaison droit 17b, lesdits leviers possédant de préférence une section transversale rectangulaire complémentaire de celle de la partie tubulaire creuse. Ladite partie tubulaire est reliée de manière pivotante à la barre de poussée 15 au moyen d'un axe 17c reçu à l'intérieur d'une partie sensiblement cylindrique 17d solidaire de la partie tubulaire, ledit axe 17c définissant une direction parallèle aux axes Xa et Xb. Le positionnement de la partie cylindrique 17d pourra être variable. En particulier, comme représenté sur la figure 1, cette partie cylindrique pourra être avantageusement positionnée à l'intérieur de la barre de poussée 15 limitant ainsi les dimensions du dispositif dans le sens de la hauteur. Ainsi configurés, les éléments de liaison 17a, 17b sont aptes à transférer le pivotement des leviers gauche et droit 14a, 14b en un mouvement descendant ou ascendant de la barre de poussée 15 et, par voie de conséquence, de la plaque de compression 16 solidaire de celle-ci, permettant ainsi le compactage des déchets contenus dans le récipient 20.

L'opération de compactage proprement dite est illustrée sur les figures 5a à 5d. Dans la position représentée sur la figure 5a, la plaque de compression 16 est maintenue dans une position surélevée au-dessus de la plaque-support 12 par la poussée vers le haut exercée manuellement par l'utilisateur sur les poignées 14c, 14d des leviers gauche 14a et droit 14b respectivement. Cette position surélevée libère suffisamment d'espace entre la plaque de compression 16 et la plaque-support 12 pour y placer un récipient 20 rempli totalement de déchets, les déchets affleurant jusqu'à l'extrémité supérieure 20a du récipient 20. À partir de cette position surélevée, la plaque de compression 16 est progressivement abaissée jusqu'à venir appuyer sur le dessus des déchets, dans la position d'équilibre représentée sur la figure 2b. Dans cette position, le poids de la plaque de compression 16, de la barre de poussée 15, des éléments de liaison 17a, 17b et des leviers 14a, 14b est compensé par la résistance à la compression des déchets. Il sera avantageux qu'une telle position d'équilibre corresponde à la position particulière représentée sur la figure 5b, dans laquelle les leviers 14a et 14b sont sensiblement alignés dans le plan P1 défini par les axes de pivotement Xa et Xb. Pour compacter davantage les déchets, l'utilisateur devra donc agir sur les poignées 14c et 14d pour produire une inclinaison des leviers 14a, 14b vers le bas. Lors de ce mouvement, le bord inférieur 14i de chacun des leviers gauche et droit vient appuyer sur un bord interne inférieur 17i de la partie tubulaire creuse des éléments de liaison gauche et droit, provoquant ainsi le déplacement vers le bas de la barre de poussée et de la plaque de compression solidaire de celle-ci. Ce déplacement vers le bas produit donc un tassement des déchets dans le récipient 20. En fonction de la force appliquée par l'utilisateur, ce tassement pourra être plus ou moins important. Les figures 5c et 5d illustrent en particulier deux positions spécifiques des leviers 14a et 14b et de la plaque de compression 16 respectivement pour un tassement modéré et pour un tassement relativement élevé des déchets. Une fois le tassement effectué, l'utilisateur agira sur les poignées 14c et 14d pour ramener les leviers 14a et 14b dans la position surélevée représentée sur la figure 5a, permettant ainsi le retrait du récipient contenant les déchets compactés et son éventuel remplacement par un récipient contenant des déchets non compactés. Ainsi, en soulevant les poignées 14c et 14d, l'utilisateur produira une inclinaison vers le haut des leviers gauche et droit 14a, 14b de telle sorte que le bord supérieur 14j de chacun des leviers vient appuyer sur le bord interne supérieure 17j de la partie tubulaire creuse des éléments de liaison gauche et droit 17a, 17b, provoquant ainsi le déplacement vers le haut de la barre de poussée et de la plaque de compression solidaire de celle-ci. Durant les déplacements vers le haut et vers le bas des leviers 14a, 14b, les éléments de liaison gauche et droit 17a, 17b coulissent le long de leur levier respectif tout en pivotant autour de l'axe 17c. Ceci permet de maintenir la barre de poussée 15 dans l'alignement de l'élément tubulaire creux 18c tout au long de la montée et de la descente de la plaque de compression 16.

En référence aux figures 3b, 3c et 3d, il est représenté trois variantes de réalisation possibles pour les éléments de liaison gauche et droit décrits précédemment.

Dans la variante de la figure 3b, un unique élément de liaison est utilisé pour relier les leviers gauche 14a et droit 14b à la barre de poussée 15. Cet élément de liaison se présente sous la forme d'une tige tubulaire 19 orientée parallèlement aux axes de pivotement gauche Xa et droit Xb et fixée sur la barre de poussée 15 de manière à présenter une partie saillante sur deux côtés opposés de ladite barre de poussée. Les parties saillantes de la tige 19 coulissent à l'intérieur d'une fente 21 prévue à l'intérieur de chacun des leviers gauche et droit. Ainsi, lors du pivotement vers le bas, respectivement vers le haut, des leviers 14a, 14b autour de leur axe de pivotement respectif, un bord supérieur 21j, respectivement inférieur 21i, de la fente 21 vient appuyer sur la tige 19, provoquant ainsi le déplacement vers le bas, respectivement vers le haut, de la barre de poussée 15 et le coulissement de la tige 19 le long des fentes 21 des leviers 14a, 14b.

Dans la variante de la figure 3c, les éléments de liaison gauche et droit comprennent chacun un galet 22a, 22b de forme cylindrique relié de manière pivotante à la barre de poussée 15 au moyen d'un arbre 22c, chacun des galets étant disposé à l'intérieur d'un logement interne 23 de forme sensiblement parallélépipédique du levier gauche ou droit, ledit arbre coulissant à l'intérieur d'une fente (non représentée) prévue à l'intérieur dudit levier gauche ou droit. Ainsi, lors du pivotement vers le bas, respectivement vers le haut, des leviers 14a, 14b autour de leur axe de pivotement respectif, un bord supérieur 23j, respectivement inférieur 23i, du logement interne 23 vient appuyer sur les galets 22a, 22b, provoquant ainsi le déplacement vers le bas, respectivement vers le haut, de la barre de poussée 15 et le coulissement des galets 22a, 22b le long du logement interne respectif des leviers 14a, 14b.

La variante de la figure 3d est relativement similaire à la variante de la figure 3c. Cette variante est adaptée à la forme tubulaire à section transversale circulaire des leviers 14a, 14b. De ce fait, les éléments de liaison gauche et droit se présentent sous forme de galets 24a, 24b de forme sphérique coulissant à l'intérieur d'un logement interne 25 de forme tubulaire, l'axe 24c reliant les galets 24a et 24b coulissant lui-même dans une fente 26 formée le long de chacun des leviers 14a, 14b. Ainsi, lors du pivotement vers le bas, respectivement vers le haut, des leviers 14a, 14b autour de leur axe de pivotement respectif, un bord hémisphérique supérieur 25j, respectivement inférieur 25i, du logement interne 25 vient appuyer sur les galets 24a, 24b, provoquant ainsi le déplacement vers le bas, respectivement vers le haut, de la barre de poussée 15 et le coulissement des galets 24a, 24b le long du logement interne respectif des leviers 14a, 14b.

En référence à la figure 4, il est représenté un deuxième mode de réalisation possible pour le dispositif de compactage de la présente invention.

Dans ce mode de réalisation, chacun des leviers gauche 14a et droit 14b est relié à la plaque de compression 16 par l'intermédiaire d'une barre de poussée distincte, à savoir une barre de poussée gauche 15a, respectivement droite 15b, connectée de manière fixe à son extrémité inférieure à la plaque de compression 16 et reliée à son extrémité supérieure au levier gauche 14a, respectivement droit 14b, par l'intermédiaire d'un élément de liaison gauche 17'a, respectivement droit 17'b, lesdits éléments de liaison étant relativement similaires à ceux utilisés dans la variante de la figure 1. Ainsi, chacun des éléments de liaison gauche et droit 17'a et 17'b comprend une partie tubulaire creuse de forme parallélépipédique à l'intérieur de laquelle coulisse l'un des leviers, à savoir le levier gauche 14a à l'intérieur de l'élément de liaison gauche 17'a et le levier droit 14b à l'intérieur de l'élément de liaison droit 17'b, lesdits leviers possédant de préférence une section transversale rectangulaire complémentaire de celle de la partie tubulaire creuse. La partie tubulaire du moyen de liaison gauche 17'a, respectivement droit 17'b, est reliée de manière pivotante à la barre de poussée gauche 15a, respectivement droite 15b, au moyen d'un axe 17'c, respectivement 17'd, reçu à l'intérieur d'un trou traversant formé à l'extrémité de ladite barre de poussée gauche 15a, respectivement droite 15b, et fixé à ses deux extrémités à une extension en forme de fourche solidaire de la partie tubulaire, ledit axe 17'c, respectivement 17'd, définissant une direction parallèle aux axes de pivotement Xa et Xb des leviers 14a et 14b. Ainsi configurés, les éléments de liaison 17'a, 17'b sont aptes à transférer le pivotement des leviers gauche et droit 14a, 14b en un mouvement descendant ou ascendant des barres de poussée 15a et 15b respectivement et, par voie de conséquence, de la plaque de compression 16 solidaire de celles-ci, permettant ainsi le compactage des déchets contenus dans le récipient 20. Les barres de poussée 15a, 15b seront avantageusement guidées en translation le long d'une direction perpendiculaire aux axes Xa et Xb au moyen d'un élément de guidage 18'. Comme illustré sur la figure 1, cet élément de guidage 18' pourra notamment être constitué d'un élément tubulaire creux gauche 18'c₁ à l'intérieur duquel coulisse la barre de poussée gauche 15a et d'un élément tubulaire creux droit 18'c₂ à l'intérieur duquel coulisse la barre de poussée droite 15b, lesdits éléments tubulaires creux 18'c₁ et 18'c₂ étant reliés aux montants latéraux gauche 13a et droit 13b par des traverses gauche 18'a et droite 18'b respectivement.

Dans une autre variante (non représentée) de l'invention, la plaque de compression pourra être fixée de manière amovible à l'extrémité inférieure de la ou des barres de poussée. De cette façon, le dispositif de la présente invention pourra s'adapter aux dimensions et à la forme du récipient contenant les déchets et/ou au type de déchets contenus dans ledit récipient. Ainsi, dans la configuration représentée sur la figure 1, des plaques de compression de forme externe carrée, rectangulaire ou ronde pourront être fixées en lieu et place de la plaque de forme ovale.

Par ailleurs, il sera également avantageux de munir les leviers gauche et droit d'une partie extensible ou amovible de manière à permettre leur allongement ou leur raccourcissement. Cette partie extensible pourra avantageusement être montée de manière télescopique ou pliable sur une partie centrale desdits leviers gauche et droit.

## Revendications

1. Dispositif de compactage manuel (10) de déchets contenus dans un récipient (20) comprenant :
- un bâti (11) comprenant une plaque-support (12) destinée à être posée et/ou fixée au sol et deux montants latéraux (13a, 13b), respectivement un montant latéral gauche (13a) et un montant latéral droit (13b), solidaires de ladite plaque-support (12) et s'étendant de manière perpendiculaire à celle-ci, ladite plaque-support (12) et lesdits montants latéraux (13a, 13b) délimitant un espace central apte à recevoir un récipient (20) contenant des déchets,
- deux leviers (14a, 14b) actionnables à la main, à savoir un levier gauche (14a) fixé de manière pivotante au montant latéral gauche (13a) autour d'un axe de pivotement gauche (Xa) et un levier droit (14b) fixé de manière pivotante au montant latéral droit (13b) autour d'un axe de pivotement droit (Xb), lesdits axes de pivotement gauche et droit (Xa, Xb) étant parallèles et définissant un plan (P1) parallèle à un plan (P) défini par la plaque-support (12),
- au moins une barre de poussée (15) à l'extrémité inférieure de laquelle est fixée une plaque de compression (16), ladite barre de poussée (15) étant reliée audit levier gauche (14a) et/ou droit (14b) par l'intermédiaire d'au moins un moyen de liaison (17a, 17b) apte à coulisser le long dudit levier gauche (14a) et/ou droit (14b) et configuré pour agir sur ladite barre de poussée (15) sous l'action dudit levier gauche (14a) et/ou droit (14b) de manière à la déplacer vers le sol ou à l'éloigner du sol, permettant ainsi de rapprocher, respectivement d'éloigner, la plaque de compression (16) de la plaque-support (12) depuis une position d'équilibre dans laquelle elle repose sur les déchets à compacter.

2. Dispositif (10) selon la revendication 1, **caractérisé en ce qu'**il comprend des moyens de guidage (18) aptes à guider en translation ladite barre de poussée (15) le long d'une direction (Y) perpendiculaire au plan (P) défini par la plaque-support (12).

3. Dispositif (10) selon la revendication 2, **caractérisé en ce que** lesdits moyens de guidage (18) comprennent un élément tubulaire creux (18c) à l'intérieur duquel coulisse ladite barre de poussée (15), ledit élément tubulaire creux (18c) étant relié aux montants latéraux gauche (13a) et droit (13b) par des traverses gauche (18a) et droite (18b) respectivement.

4. Dispositif (10) selon la revendication 2 ou 3, **caractérisé en ce que** les moyens de guidage (18) sont configurés pour guider en translation la barre de poussée (15) le long d'une direction (Y) équidistante des axes de pivotement gauche et droit (Xa, Xb) des leviers gauche et droit (13a, 13b).

5. Dispositif (10) selon l'une quelconque des revendications précédentes, **caractérisé en ce que** le moyen de liaison comprend une tige tubulaire (19) orientée parallèlement aux axes de pivotement gauche et droit (Xa, Xb) et fixée sur la barre de poussée (15) de manière à présenter une partie saillante sur deux côtés opposés de ladite barre de poussée, lesdites parties saillantes coulissant à l'intérieur d'une fente (21) prévue à l'intérieur de chacun des leviers gauche et droit (14a, 14b), un bord supérieur (21j), respectivement inférieur (21i), de ladite fente (21) venant appuyer sur ladite tige (19) lorsque lesdits leviers gauche et droit (14a, 14b) sont abaissés, respectivement relevés, depuis la position d'équilibre de la plaque de compression, provoquant ainsi le déplacement vers le bas, respectivement vers le haut, de la barre de poussée et le coulissement de la tige tubulaire le long des fentes des leviers gauche et droit.

6. Dispositif (10) selon l'une quelconque des revendications 1 à 4, **caractérisé en ce qu'**il comprend deux moyens de liaison (17a, 17b), à savoir un moyen de liaison gauche (17a) et un moyen de liaison droit (17b), reliés de manière pivotante à la barre de poussée (15) autour d'un même axe de pivotement central (17c) lequel est parallèle aux axes de pivotement gauche et droit (Xa, Xb), chacun des moyens de liaison (17a, 17b) comprenant une partie tubulaire creuse à l'intérieur de laquelle coulisse l'un des leviers gauche ou droit, un bord inférieur (14i), respectivement supérieur (14j), dudit levier gauche ou droit (14a, 14b) venant appuyer sur un bord interne inférieur (17i), respectivement supérieur (17j), de ladite partie tubulaire creuse lorsque ledit levier gauche ou droit est abaissé, respectivement relevé, depuis la position d'équilibre de la plaque de compression, provoquant ainsi le déplacement vers le bas, respectivement vers le haut, de la barre de poussée et le coulissement de la partie tubulaire creuse le long du levier gauche ou droit.

7. Dispositif (10) selon l'une quelconque des revendications 1 à 4, **caractérisé en ce qu'**il comprend deux moyens de liaison (22a, 22b ; 24a, 24b), à savoir un moyen de liaison gauche (22a ; 24a) et un moyen de liaison droit (22b ; 24b), chacun des moyens de liaison comprenant un galet (22a, 22b ; 24a, 24b) relié de manière pivotante à la barre de poussée (15) au moyen d'un axe (22c ; 24c) et disposé à l'intérieur d'un logement interne (23 ; 25) du levier gauche ou droit, ledit axe (22c ; 24c) coulissant à l'intérieur d'une fente (26) prévue à l'intérieur dudit levier gauche ou droit, un bord supérieur (23j ; 25j), respectivement inférieur (23i ; 25i), dudit logement interne (23 ; 25) venant appuyer sur ledit galet (22a, 22b ; 24a, 24b) lorsque ledit levier gauche ou droit est abaissé, respectivement relevé, depuis la position d'équilibre de la plaque de compression, provoquant ainsi le déplacement vers le bas, respectivement vers le haut, de la barre de poussée et le coulissement du galet le long du logement interne du levier gauche ou droit.

8. Dispositif (10) selon la revendication 7, **caractérisé en ce que** le galet (22a, 22b) se présente sous la forme d'un cylindre de révolution et **en ce que** le logement interne (23) possède une forme sensiblement parallélépipédique.

9. Dispositif (10) selon la revendication 7, **caractérisé en ce que** le galet (24a, 24b) possède une forme sphérique et **en ce que** le logement interne (25) possède une forme sensiblement tubulaire.

10. Dispositif (10) selon l'une quelconque des revendications 1 à 4, **caractérisé en ce qu'**il comprend deux barres de poussée (15a, 15b), à savoir une barre de poussée gauche (15a) reliée au levier gauche (14a) par l'intermédiaire d'un moyen de liaison gauche (17'a) et une barre de poussée droite (15b) reliée au levier droit (14b) par l'intermédiaire d'un moyen de liaison droit (17'b), ledit moyen de liaison gauche (17'a), respectivement droit (17'b), étant apte à coulisser le long dudit levier gauche (14a), respectivement droit (14b), et étant configuré pour agir sur ladite barre de poussée gauche (15a), respectivement droite (15b), sous l'action dudit levier gauche (14a), respectivement droit (14b), de manière à la déplacer vers le sol ou à l'éloigner du sol.

11. Dispositif (10) selon la revendication précédente, **caractérisé en ce que** le moyen de liaison gauche (17'a), respectivement droit (17'b), est relié de manière pivotante à la barre de poussée gauche (15a), respectivement droite (15b), autour d'un axe de pivotement central gauche (17'c), respectivement droit (17'd), lequel est parallèle à l'axe de pivotement gauche (Xa), respectivement droit (Xb), chacun des moyens de liaison gauche et droit (17'a, 17'b) comprenant une partie tubulaire creuse à l'intérieur de laquelle coulisse le levier gauche ou droit, un bord inférieur, respectivement supérieur, dudit levier gauche ou droit venant appuyer sur un bord interne inférieur, respectivement supérieur, de ladite partie tubulaire creuse lorsque ledit levier gauche ou droit est abaissé, respectivement relevé, depuis la position d'équilibre de la plaque de compression, provoquant ainsi le déplacement vers le bas, respectivement vers le haut, de la barre de poussée gauche ou droite et le coulissement de la partie tubulaire creuse le long du levier gauche ou droit.

12. Dispositif (10) selon l'une quelconque des revendications précédentes, **caractérisé en ce que** la plaque de compression (16) possède un pourtour externe de forme ovale.

13. Dispositif (10) selon l'une quelconque des revendications précédentes, **caractérisé en ce que** la plaque de compression (16) est fixée de manière amovible à l'extrémité inférieure de la barre de poussée (15) de manière à pouvoir facilement modifier la plaque de compression en fonction des dimensions et de la forme du récipient (20) contenant les déchets et/ou du type de déchets contenus dans ledit récipient.

14. Dispositif (10) selon l'une quelconque des revendications précédentes, **caractérisé en ce que** les leviers gauche et droit (14a, 14b) sont munis d'une partie extensible ou amovible de manière à permettre leur allongement ou leur raccourcissement.

15. Dispositif (10) selon la revendication précédente, **caractérisé en ce que** la partie extensible est montée de manière télescopique ou pliable sur une partie centrale desdits leviers gauche et droit (14a, 14b).

## Patentansprüche

1. Manuelle Abfallkompaktierungsvorrichtung (10) für in einem Behälter (20) enthaltene Abfälle, umfassend:
- ein Gestell (11), umfassend eine Stützplatte (12), die dazu bestimmt ist, auf den Boden gestellt und/oder an diesem befestigt zu sein, und zwei seitliche Pfosten (13a, 13b), jeweils ein linker seitlicher Pfosten (13a) und ein rechter seitlicher Pfosten (13b), die mit der Stützplatte (12) fest verbunden sind und sich senkrecht zu dieser erstrecken, wobei die Stützplatte (12) und die seitlichen Pfosten (13a, 13b) einen zentralen Raum begrenzen, der fähig ist, einen Abfälle enthaltenden Behälter (20) aufzunehmen,
- zwei mit der Hand betätigbare Hebel (14a, 14b), nämlich ein linker Hebel (14a), der um eine linke Schwenkachse (Xa) schwenkbar am linken seitlichen Pfosten (13a) befestigt ist, und ein rechter Hebel (14b), der um eine rechte Schwenkachse (Xb) schwenkbar am rechten seitlichen Pfosten (13b) befestigt ist, wobei die linke und die rechte Schwenkachse (Xa, Xb) parallel sind und eine Ebene (P1) definieren, die parallel zu einer von der Stützplatte (12) definierten Ebene (P) ist,
- mindestens eine Schubstange (15), an deren unterem Ende eine Verdichtungsplatte (16) befestigt ist, wobei die Schubstange (15) mit dem linken Hebel (14a) und/oder dem rechten Hebel (14b) über mindestens ein Verbindungsmittel (17a, 17b) verbunden ist, das fähig ist, entlang des linken Hebels (14a) und/oder des rechten Hebels (14b) zu gleiten, und dazu ausgeführt ist, durch Wirkung des linken Hebels (14a) und/oder des rechten Hebels (14b) auf die Schubstange (15) zu wirken, um sie in Richtung des Bodens zu bewegen oder um sie vom Boden wegzubewegen, wodurch ermöglicht wird, die Verdichtungsplatte (16) aus einer Gleichgewichtsposition, in der sie an den zu kompaktierenden Abfällen ruht, an die Stützplatte (12) anzunähern bzw. von dieser wegzubewegen.

2. Vorrichtung (10) nach Anspruch 1, **dadurch gekennzeichnet, dass** sie Führungsmittel (18) umfasst, die fähig sind, die Schubstange (15) entlang einer Richtung (Y) senkrecht zur von der Stützplatte (12) definierten Ebene (P) translatorisch zu führen.

3. Vorrichtung (10) nach Anspruch 2, **dadurch gekennzeichnet, dass** die Führungsmittel (18) ein hohles rohrförmiges Element (18c) umfassen, in dessen Inneren die Schubstange (15) gleitet, wobei das hohle rohrförmige Element (18c) durch einen linken Querträger (18a) bzw. einen rechten Querträger (18b) mit dem linken seitlichen Pfosten (13a) und dem rechten seitlichen Pfosten (13b) verbunden ist.

4. Vorrichtung (10) nach Anspruch 2 oder 3, **dadurch gekennzeichnet, dass** die Führungsmittel (18) dazu ausgeführt sind, die Schubstange (15) entlang einer Richtung (Y) abstandsgleich zur linken und zur rechten Schwenkachse (Xa, Xb) des linken und des rechten Hebels (13a, 13b) translatorisch zu führen.

5. Vorrichtung (10) nach einem der vorhergehenden Ansprüche, **dadurch gekennzeichnet, dass** das Verbindungsmittel eine rohrförmige Stange (19) umfasst, die parallel zur linken und zur rechten Schwenkachse (Xa, Xb) ausgerichtet ist und so an der Schubstange (15) befestigt ist, dass sie auf zwei gegenüberliegenden Seiten der Schubstange einen angrenzenden Abschnitt aufweist, wobei die angrenzenden Abschnitte im Inneren eines Schlitzes (21) gleiten, der im Inneren sowohl des linken als auch des rechten Hebels (14a, 14b) vorgesehen ist, wobei ein oberer Rand (21j) bzw. ein unterer Rand (21i) des Schlitzes (21) an der Stange (19) zum Anliegen kommt, wenn der linke und der rechte Hebel (14a, 14b) aus der Gleichgewichtsposition der Verdichtungsplatte abgesenkt bzw. angehoben werden und so die Bewegung nach unten bzw. nach oben der Schubstange und das Gleiten der rohrförmige Stange entlang des Schlitzes des linken und des rechten Hebels bewirken.

6. Vorrichtung (10) nach einem der Ansprüche 1 bis 4, **dadurch gekennzeichnet, dass** sie zwei Verbindungsmittel (17a, 17b) umfasst, nämlich ein linkes Verbindungsmittel (17a) und ein rechtes Verbindungsmittel (17b), die um eine gleiche zentrale Schwenkachse (17c), die parallel zur linken und zur rechten Schwenkachse (Xa, Xb) ist, schwenkbar mit der Schubstange (15) verbunden sind, wobei jedes der Verbindungsmittel (17a, 17b) einen hohlen rohrförmigen Abschnitt umfasst, in dessen Inneren einer vom linken und vom rechten Hebel gleitet, wobei ein unterer Rand (14i) bzw. ein oberer Rand (14j) des linken oder des rechten Hebels (14a, 14b) an einem unteren inneren Rand (17i) bzw. einem oberen inneren Rand (17j) des hohlen rohrförmigen Abschnitts zum Anliegen kommt, wenn der linke oder der rechte Hebel aus der Gleichgewichtsposition der Verdichtungsplatte abgesenkt bzw. angehoben wird und so die Bewegung nach unten bzw. nach oben der Schubstange und das Gleiten des hohlen rohrförmigen Abschnitts entlang des linken oder des rechten Hebels bewirkt.

7. Vorrichtung (10) nach einem der Ansprüche 1 bis 4, **dadurch gekennzeichnet, dass** sie zwei Verbindungsmittel (22a, 22b; 24a, 24b) umfasst, nämlich ein linkes Verbindungsmittel (22a; 24a) und ein rechtes Verbindungsmittel (22b; 24b), wobei jedes der Verbindungsmittel eine Rolle (22a, 22b; 24a, 24b) umfasst, die mittels eines Drehzapfens (22c; 24c) schwenkbar mit der Schubstange (15) verbunden ist und im Inneren einer inneren Aufnahme (23; 25) des linken oder des rechten Hebels angeordnet ist, wobei der Drehzapfen (22c; 24c) im Inneren eines Schlitzes (26) gleitet, der im Inneren des linken oder des rechten Hebels vorgesehen ist, wobei ein oberer Rand (23j; 25j) bzw. ein unterer Rand (23i; 25i) der inneren Aufnahme (23; 25) an der Rolle (22a, 22b; 24a, 24b) zum Anliegen kommt, wenn der linke oder rechte Hebel aus der Gleichgewichtsposition der Verdichtungsplatte abgesenkt bzw. angehoben wird und so die Bewegung nach unten bzw. nach oben der Schubstange und das Gleiten der Rolle entlang der inneren Aufnahme des linken oder des rechten Hebels bewirkt.

8. Vorrichtung (10) nach Anspruch 7, **dadurch gekennzeichnet, dass** die Rolle (22a, 22b) die Form eines Drehzylinders aufweist und **dadurch gekennzeichnet, dass** die innere Aufnahme (23) eine im Wesentlichen parallelepipedische Form besitzt.

9. Vorrichtung (10) nach Anspruch 7, **dadurch gekennzeichnet, dass** die Rolle (24a, 24b) eine kugelige Form aufweist und **dadurch gekennzeichnet, dass** die innere Aufnahme (25) eine im Wesentlichen rohrförmige Form besitzt.

10. Vorrichtung (10) nach einem der Ansprüche 1 bis 4, **dadurch gekennzeichnet, dass** sie zwei Schubstangen (15a, 15b) umfasst, nämlich eine linke Schubstange (15a), die über ein linkes Verbindungsmittel (17'a) mit dem linken Hebel (14a) verbunden ist, und eine rechte Schubstange (15b), die über ein rechtes Verbindungsmittel (17'b) mit dem rechten Hebel (14b) verbunden ist, wobei das linke Verbindungsmittel (17'a) bzw. das rechte Verbindungsmittel (17'b) fähig ist, entlang des linken Hebels (14a) bzw. des rechten Hebels (14b) zu gleiten, und dazu ausgeführt ist, durch Wirkung des linken Hebels (14a) bzw. des rechten Hebels (14b) auf die linke Schubstange (15a) bzw. die rechte Schubstange (15b) zu wirken, um sie in Richtung des Bodens zu bewegen oder sie vom Boden wegzubewegen.

11. Vorrichtung (10) nach dem vorhergehenden Anspruch, **dadurch gekennzeichnet, dass** das linke Verbindungsmittel (17'a) bzw. das rechte Verbindungsmittel (17'b) um eine linke zentrale Schwenkachse (17'c) bzw. eine rechte zentrale Schwenkachse (17'd), die parallel zur linken Schwenkachse (Xa) bzw. zur rechten Schwenkachse (Xb) ist, schwenkbar mit der linken Schubstange (15a) bzw. der rechten Schubstange (15b) verbunden ist, wobei jedes der Verbindungsmittel (17'a, 17'b) einen hohlen rohrförmigen Abschnitt umfasst, in dessen Inneren der linke oder rechte Hebel gleitet, wobei ein unterer bzw. ein oberer Rand des linken oder des rechten Hebels an einem unteren bzw. einem oberen inneren Rand des hohlen rohrförmigen Abschnitts zum Anliegen kommt, wenn der linke oder der rechte Hebel aus der Gleichgewichtsposition der Verdichtungsplatte abgesenkt bzw. angehoben wird und so die Bewegung nach unten bzw. nach oben der linken oder der rechten Schubstange und das Gleiten des hohlen rohrförmigen Abschnitts entlang des linken oder des rechten Hebels bewirkt.

12. Vorrichtung (10) nach einem der vorhergehenden Ansprüche, **dadurch gekennzeichnet, dass** die Verdichtungsplatte (16) einen äußeren Umfang mit ovaler Form aufweist.

13. Vorrichtung (10) nach einem der vorhergehenden Ansprüche, **dadurch gekennzeichnet, dass** die Verdichtungsplatte (16) abnehmbar am unteren Ende der Schubstange (15) befestigt ist, um je nach den Abmessungen und der Form des die Abfälle enthaltenden Behälters (20) und/oder der Art der im Behälter enthaltenen Abfälle die Verdichtungsplatte einfach modifizieren zu können.

14. Vorrichtung (10) nach einem der vorhergehenden Ansprüche, **dadurch gekennzeichnet, dass** der linke und der rechte Hebel (14a, 14b) mit einem herausziehbaren oder abnehmbaren Abschnitt ausgerüstet sind, um ihre Verlängerung oder Verkürzung zu ermöglichen.

15. Vorrichtung (10) nach dem vorhergehenden Anspruch, **dadurch gekennzeichnet, dass** der herausziehbare Abschnitt teleskopisch oder faltbar an einem zentralen Abschnitt des linken und des rechten Hebels (14a, 14b) montiert ist.

## Claims

1. A device (10) for manually compacting waste contained in a container (20), comprising:
- a frame (11) comprising a support plate (12) intended to be placed on and/or fixed to the ground and two lateral uprights (13a, 13b), respectively a left-hand lateral upright (13a) and a right-hand lateral upright (13b), which are secured to said support plate (12) and extend perpendicular thereto, said support plate (12) and said lateral uprights (13a, 13b) delimiting a central space able to accept a container (20) containing waste,
- two levers (14a, 14b) that can be operated by hand, namely a left-hand lever (14a) fixed pivotingly to the left-hand lateral upright (13a) about a left-hand axis of pivoting (Xa) and a right-hand lever (14b) fixed pivotingly to the right-hand lateral upright (13b) about a right-hand axis of pivoting (Xb), said left-hand and right-hand axes of pivoting (Xa, Xb) being parallel and defining a plane (P1) parallel to a plane (P) defined by the support plate (12),
- at least one thrust bar (15) to the lower end of which is fixed a compression plate (16), said thrust bar (15) being connected to said left-hand (14a) and/or right-hand (14b) lever by means of at least one connecting means (17a, 17b) able to slide along said left-hand (14a) and/or right-hand (14b) lever and configured to act on said thrust bar (15) under the action of said left-hand (14a) and/or right-hand (14b) lever so as to move it toward the ground or away from the ground, thus allowing the compression plate (16) to be brought closer to and respectively further away from the support plate (12), from a position of equilibrium in which it rests on the waste that is to be compacted.

2. The device (10) as claimed in claim 1, **characterized in that** it comprises guide means (18) able to guide the translational movement of said thrust bar (15) in a direction (Y) perpendicular to the plane (P) defined by the support plate (12).

3. The device (10) as claimed in claim 2, **characterized in that** said guide means (18) comprise a hollow tubular element (18c) inside which said thrust bar (15) slides, said hollow tubular element (18c) being connected to the left-hand (13a) and right-hand (13b) lateral uprights by left-hand (18a) and right-hand (18b) crossbars respectively.

4. The device (10) as claimed in claim 2 or 3, **characterized in that** the guide means (18) are configured to guide the translational movement of the thrust bar (15) in a direction (Y) that is equidistant from the left-hand and right-hand axes of pivoting (Xa, Xb) of the left-hand and right-hand levers (13a, 13b).

5. The device (10) as claimed in any one of the preceding claims, **characterized in that** the connecting means comprises a tubular rod (19) oriented parallel to the left-hand and right-hand axes of pivoting (Xa, Xb) and fixed to the thrust bar (15) in such a way as to have a projecting part on two opposite sides of said thrust bar, said projecting parts sliding inside a slot (21) provided inside each of the left-hand and right-hand levers (14a, 14b), an upper edge (21j) and respectively a lower edge (21i) of said slot (21) coming to bear on said rod (19) when said left-hand and right-hand levers (14a, 14b) are lowered and respectively raised from the position of equilibrium of the compression plate, thus causing the thrust bar to move downward and respectively upward, and causing the tubular rod to slide along the slots of the left-hand and right-hand levers.

6. The device (10) as claimed in any one of claims 1 to 4, **characterized in that** it comprises two connecting means (17a, 17b), namely a left-hand connecting means (17a) and a right-hand connecting means (17b), which are connected pivotingly to the thrust bar (15) about one and the same central pivot pin (17c) which is parallel to the left-hand and right-hand axes of pivoting (Xa, Xb), each of the connecting means (17a, 17b) comprising a hollow tubular part inside which one of the left-hand or right-hand levers slides, a lower edge (14i) and respectively an upper edge (14j) of said left-hand or right-hand lever (14a, 14b) coming to bear on a lower internal edge (17i) and respectively an upper internal edge (17j), of said hollow tubular part when said left-hand or right-hand lever is lowered and respectively raised from the position of equilibrium of the compression plate, thus causing the thrust bar to move downward and respectively upward, and causing the hollow tubular part to slide along the left-hand or right-hand lever.

7. The device (10) as claimed in any one of claims 1 to 4, **characterized in that** it comprises two connecting means (22a, 22b; 24a, 24b), namely a left-hand connecting means (22a; 24a) and a right-hand connecting means (22b; 24b), each of the connecting means comprising a roller (22a, 22b; 24a, 24b) connected pivotingly to the thrust bar (15) by means of a pin (22c; 24c) and arranged inside an internal housing (23; 25) of the left-hand or right-hand lever, said pin (22c; 24c) sliding inside a slot (26) made inside said left-hand or right-hand lever, an upper edge (23j; 25j) and respectively a lower edge (23i; 25i) of said internal housing (23; 25) coming to bear on said roller (22a, 22b; 24a, 24b) when said left-hand or right-hand lever is lowered and respectively raised from the position of equilibrium of the compression plate, thus causing the thrust bar to move downward and respectively upward, and causing the roller to slide along the internal housing of the left-hand or right-hand lever.

8. The device (10) as claimed in claim 7, **characterized in that** the roller (22a, 22b) takes the form of a cylinder of revolution, and **in that** the internal housing (23) is of substantially parallelepipedal shape.

9. The device (10) as claimed in claim 7, **characterized in that** the roller (24a, 24b) has a spherical shape and **in that** the internal housing (25) has a substantially tubular shape.

10. The device (10) as claimed in any one of claims 1 to 4, **characterized in that** it comprises two thrust bars (15a, 15b), namely a left-hand thrust bar (15a) connected to the left-hand lever (14a) by means of a left-hand connecting means (17'a) and a right-hand thrust bar (15b) connected to the right-hand lever (14b) by means of a right-hand connecting means (17'b), said left-hand (17'a) and respectively right-hand (17'b) connecting means being able to slide along said left-hand (14a) and respectively right-hand (14b) lever and being configured to act on said left-hand (15a) and respectively right-hand (15b) thrust rod under the action of said left-hand (14a) and respectively right-hand (14b) lever so as to move it toward the ground or away from the ground.

11. The device (10) as claimed in the preceding claim, **characterized in that** the left-hand (17'a) and respectively right-hand (17'b) connecting means is connected pivotingly to the left-hand (15a) and respectively right-hand (15b) thrust bar about a left-hand (17'c) and respectively right-hand (17'd) central pivot pin which is parallel to the left-hand (Xa) and respectively right-hand (Xb) axis of pivoting, each of the left-hand and right-hand connecting means (17'a, 17'b) comprising a hollow tubular part inside which the left-hand or right-hand lever slides, a lower and respectively upper edge of said left-hand or right-hand lever coming to bear on a lower and respectively upper internal edge of said hollow tubular part when said left-hand or right-hand lever is lowered and respectively raised from the position of equilibrium of the compression plate, thus causing the left-hand or right-hand thrust bar to move downward and respectively upward, and causing the hollow tubular part to slide along the left-hand or right-hand lever.

12. The device (10) as claimed in any one of the preceding claims, **characterized in that** the compression plate (16) has an external perimeter of oval shape.

13. The device (10) as claimed in any one of the preceding claims, **characterized in that** the compression plate (16) is fixed removably to the lower end of the thrust bar (15) in such a way that the compression plate can easily be modified according to the size and shape of the container (20) containing the waste and/or according to the type of waste contained in said container.

14. The device (10) as claimed in any one of the preceding claims, **characterized in that** the left-hand and right-hand levers (14a, 14b) are provided with an extendable or removable part so as to allow them to be lengthened or shortened.

15. The device (10) as claimed in the preceding claim, **characterized in that** the extendable part is mounted telescopically or foldingly on a central part of said left-hand and right-hand levers (14a, 14b).
